# EUROPÄISCHE PATENTSCHRIFT

(11) **EP 3 652 100 B1**
(45) Veröffentlichungstag und Bekanntmachung des Hinweises auf die Patenterteilung: **16.06.2021**
(21) Anmeldenummer: 18731991.8
(22) Anmeldetag: 07.06.2018
(51) Int. Cl.: B66B 13/14

(54) **AUTOMATISCHE TÜR, INSBESONDERE AUTOMATISCHE AUFZUGTÜR**
AUTOMATIC DOOR, MORE PARTICULARLY AUTOMATIC LIFT DOOR
PORTE AUTOMATIQUE, EN PARTICULIER PORTE D'ASCENSEUR AUTOMATIQUE

(30) Priorität: 10.07.2017 DE 102017211754
(43) Veröffentlichungstag der Anmeldung: 20.05.2020
(73) Patentinhaber: Franz Xaver Meiller Fahrzeug- und Maschinenfabrik-GmbH & Co. KG, 80997 München (DE)
(72) Erfinder: MÖSTEL, Alexander, 86316 Friedberg (DE)
(74) Vertreter: Weickmann & Weickmann PartmbB
(86) Internationale Anmeldenummer: PCT/EP2018/065084
(87) Internationale Veröffentlichungsnummer: WO 2019/011541

(56) Entgegenhaltungen:
- EP-A1- 2 993 296
- EP-A2- 3 091 163
- US-B1- 6 392 537

## Beschreibung

Die Erfindung betrifft eine automatische Tür, insbesondere eine automatische Aufzugtür, mit
- wenigstens einer Türblattanordnung, welche zwischen einer Türschließstellung und einer Türöffnungsstellung bewegbar gelagert und elektromotorisch antreibbar ist,
- einer zumindest teilweise in einem Gehäuse untergebrachten Antriebseinrichtung mit einem steuerbaren Elektromotor als Antriebsmittel für die Türblattanordnung und
- einer Steuereinrichtung zur Steuerung des Elektromotors, wobei der Elektromotor mittels der Steuereinrichtung dazu ansteuerbar ist, eine Schließhaltekraft auf die Türblattanordnung auszuüben, wenn diese in ihrer Schließstellung ist.

Automatische Türen der hier betrachteten Art sind in vielen Varianten bekannt. Es handelt sich dabei um Türen, deren Türblätter mittels gesteuerter motorischer Antriebe zwischen ihrer Türschließstellung und ihrer Türöffnungsstellung bewegt werden. Sie können insbesondere als automatische Schiebetüren, Drehtüren, Hubtüren oder Lamellentüren ausgebildet sein. Sie können sich in Größe und Umgebung durchaus unterscheiden. Beispielsweise kann es sich dabei um Industrietore, Hangartore, Garagentore usw. handeln. Andererseits gibt es auch kleine automatische Türen, etwa Türen von Personenaufzügen usw.

Beispiele automatischen Türen sind in Dokumente EP 3 091 163 A2, EP 2 993 296 A1 und US 6 392 537 B1 offenbart.

Insbesondere offenbart EP 3 091 163 A2 den Oberbegriff des Anspruchs 1.

Automatische Außenbereichstüren können in ihrer Anwendungsumgebung bisweilen oder auch ständig tiefen Temperaturen weit unterhalb des Gefrierpunktes von 0 °C ausgesetzt sein. Bei derart tiefen Temperaturen kann es zu einer Schwergängigkeit der Türantriebseinrichtung kommen, etwa aufgrund von Aushärtungseffekten von Lagerschmierungen, Getriebeschmiermitteln oder auch aufgrund von thermischem Verzug von Führungen, Laufrollen, Lagern usw., was zu Störungen des Automatikbetriebs der Tür führen kann. Um solche Störungen zu unterbinden, sind bereits Vorschläge gemacht worden, elektrisch betreibbare Heizbänder in den Bereichen der Tür vorzusehen, welche besonders temperaturempfindlich sind. Als ein solcher Bereich kommt insbesondere ein Türkämpfer mit darin untergebrachten Komponenten der Türantriebsvorrichtung infrage. Dabei handelt es sich um eine Traverse, die sich entlang dem oberen Rand der Türöffnung erstreckt und Hohlraumbereiche aufweist, in denen oft Komponenten der Türantriebseinrichtung inclusive Elektromotor und Getriebeelementen untergebracht sind. Insbesondere bei automatischen Schiebetüren weist der Türkämpfer häufig oberhalb der Türöffnung quer verlaufende Führungen der Türblattanordnung auf.

Aufgabe der vorliegenden Erfindung ist es, eine automatische Tür der eingangs genannten Art bereitzustellen, welche auch ohne gesonderte Heizmittel wie etwa Heizbänder oder dgl. einen zuverlässigen Betrieb auch bei tiefen Temperaturen ermöglicht.

Zur Lösung dieser Aufgabe wird vorgeschlagen, dass die automatische Tür mit den eingangs genannten Merkmalen wenigstens einen Temperatursensor zur Erfassung einer Temperatur an einem Bezugspunkt im Bereich - oder/und in der Umgebung der automatischen Tür und zur Abgabe seiner Temperaturmessinformationen an die Steuereinrichtung aufweist, wobei die Steuereinrichtung dazu eingerichtet ist, die für die Erzeugung der Schließhaltekraft des Elektromotors bereitzustellende elektrische Leistung in Abhängigkeit von der jeweiligen Temperaturinformation des Temperatursensors zu steuern, so dass die elektrische Leistung des Elektromotors mit sinkender Messtemperatur des Temperatursensors zumindest ab Unterschreitung einer bestimmten Messtemperatur zunimmt - und die elektrische Leistung des Elektromotors bei wiederansteigender Messtemperatur wieder abnimmt.

Der vorliegenden Erfindung liegt die Idee zugrunde, durch Erzeugung von Verlustwärme des Elektromotors bei Erzeugung der Schließhaltekraft die Motorumgebung zu erwärmen, und zwar in Abhängigkeit von der Messtemperatur des Temperatursensors. Je kälter diese Messtemperatur ist, desto größer der Betrag der erzeugten Verlustwärme zumindest innerhalb bestimmter Grenzen. Nimmt die Messtemperatur nach einer betreffenden Abkühlung des Temperatursensors wieder zu, so kann die Steuereinrichtung auch die elektrische Leistung des Elektromotors wieder reduzieren, um einen möglichst sparsamen Betrieb des Elektromotors zu erreichen.

Temperaturempfindliche Elemente der Antriebseinrichtung sollten thermisch hinreichend gut an den Elektromotor angekoppelt sein, um von dessen Abwärme profitieren zu können. Vorzugsweise sind der Elektromotor und weitere Komponenten der Antriebseinrichtung in wenigstens einem Hohlraum des Gehäuses, z.B. in einem das Gehäuse bildenden Türkämpfer untergebracht. Das Gehäuse sollte thermisch gedämmt sein, so dass die von dem Elektromotor gelieferte Abwärme möglichst effizient innerhalb des Gehäusebereichs gestaut wird, um dort vorhandene temperaturempfindliche Komponenten der Antriebseinrichtung zu erwärmen und somit auf günstigen Betriebstemperaturen zu halten.

Gemäß einer bevorzugten Ausführungsform der Erfindung ist die Steuereinrichtung dazu eingerichtet, den zur Erzeugung der Schließhaltekraft des Elektromotors bereitzustellenden Schließhaltestrom zu variieren, um die elektrische Leistung des Elektromotors in Abhängigkeit von der jeweiligen Temperaturinformation des Temperatursensors zu steuern, so dass der Schließhaltestrom des Elektromotors mit sinkender Messtemperatur des Temperatursensors zumindest ab Unterschreitung einer bestimmten Messtemperatur zunimmt - und der Schließhaltestrom des Elektromotors bei wieder ansteigender Messtemperatur wieder abnimmt. Bei dem Elektromotor kann es sich beispielsweise um einen Niedervolt-Gleichstrommotor handeln, der mit einer Betriebsspannung aus dem Bereich von 12 bis 50 V, beispielsweise 24 V, arbeitet. Die hier zur Erzeugung von Verlustwärme des Elektromotors angewandten Ströme sind bei diesen geringen Spannungen beherrschbar.

Es kommen als Elektromotoren für die Erfindung jedoch nicht nur Gleichstrommotoren infrage, sondern auch effektivspannungsmäßig angepasste Wechselstrom- und Drehstrommotoren.

Die für die Erzeugung der Schließhaltekraft des Elektromotors bereitzustellende elektrische Leistung kann gemäß einer Ausführungsform der Erfindung in einem Bereich zwischen 40 W und 120 W variierbar sein.

Gemäß einer Ausführungsform der Erfindung kann der für die Erzeugung der Schließhaltekraft des Elektromotors bereitzustellende Schließhaltestrom in einem Bereich zwischen 1,5 A und 10 A variiert werden.

Die Steuereinrichtung ist vorzugsweise dazu eingerichtet, den Schließhaltestrom des Elektromotors auf einem im Wesentlichen konstanten Wert zu halten, wenn die Messtemperatur des Temperatursensors einen bestimmten Grenzwert überschreitet. Auf diese Weise wird erreicht, dass bei unkritischen Temperaturen der Antriebseinrichtung ein energiesparender Elektromotorbetrieb mit geringer Verlustwärme möglich ist.

Vorzugsweise ist der wenigstens eine Temperatursensor an dem Elektromotor angeordnet und mit diesem innerhalb eines Türkämpfers untergebracht. In einem solchen Fall kann die Temperatur des Elektromotors laufend überwacht werden und im Sinne der vorliegenden Erfindung auf einen günstigen Sollwert bzw. auf ein günstiges Sollwertintervall geregelt werden.

In anderen Ausführungsformen der Erfindung kann der Temperatursensor jedoch auch an anderer Stelle, beispielsweise außerhalb der automatischen Tür vorgesehen sein, um beispielsweise die Umgebungstemperatur zu erfassen, so dass die Steuerung der Stromzufuhr zum Elektromotor in Abhängigkeit von der Außentemperatur erfolgt.

Auch ist es möglich, dass sowohl ein an dem Elektromotor vorgesehener Temperatursensor als auch wenigstens ein weiterer Temperatursensor, etwa ein Außentemperatursensor, vorgesehen sind und in Datenübertragungsverbindung mit der Steuereinrichtung stehen, so dass die Steuereinrichtung die Messwerte beider Temperatursensoren bei der Steuerung des Elektromotors berücksichtigt.

Als ein bevorzugtes Ausführungsbeispiel der Erfindung sei eine Kabinentür eines Aufzugs genannt.

Ein Ausführungsbeispiel der Erfindung wird nachstehend unter Bezugnahme auf die Figuren näher erläutert.
Figur 1a zeigt in stark vereinfachter Darstellung eine Frontansicht einer automatischen Schiebetür nach der Erfindung im geschlossenen Zustand, wobei der Türrahmen im Bereich des Türkämpfers teilweise ausgebrochen dargestellt ist, um die Antriebseinrichtung zu verdeutlichen.
Figur 1b zeigt eine Schnittansicht der Schiebetür aus Figur 1a entsprechend der Schnittebene b-b in Figur 1a.
Figur 2a zeigt die Schiebetür aus Figur 1a und Figur 1b in nahezu vollständig geöffnetem Zustand in einer Frontansicht entsprechend Figur 1a.
Figur 2b zeigt eine Schnittansicht der Schiebetür aus Figur 2a entsprechend der Schnittebene b-b in Figur 2a.

Die in den Figuren gezeigte automatische Schiebetür ist eine Teleskopschiebetür mit einem Rahmen und einer Türblattanordnung aus zwei Türblättern 3, 5, die sich beim Öffnungsvorgang und beim Schließvorgang der Teleskopschiebetür in zwei hintereinanderliegenden, parallelen Verschiebeebenen E3, E5 parallel zueinander ausgerichtet und horizontal zueinander längs Führungsschienen bewegen.

Eine Antriebseinrichtung 7 dient dazu, die Teleskopschiebetür auf entsprechende Anforderung, etwa auf Knopfdruck, zu öffnen oder zu schließen, wobei sich das in Figur 1a rechts positionierte und gemäß Figur 1b in der etwas weiter hinten liegenden Verschiebeebene E3 positionierte Türblatt schneller bewegt als das in der etwas weiter vorne liegenden Verschiebeebene E5 positionierte Türblatt 5. Bei derartigen Teleskopschiebetüren wird das in Öffnungsbewegungsrichtung nachlaufende - und in Schließbewegungsrichtung vorlaufende Türblatt (im Beispielsfall das Türblatt 3) üblicherweise mit ca. der doppelten Geschwindigkeit verschoben wie das andere Türblatt.

Die beiden Türblätter 3, 5 weisen orthogonal zu den Verschiebeebenen E3, E5 einen geringen Abstand voneinander auf, so dass sie ohne gegenseitige Berührung entlang der Verschiebeebenen E3, E5 in die Schließstellung gemäß Figur 1a und in die Öffnungsstellung 2a verschoben werden können.

Der Automatikbetrieb der Tür erfolgt unter Kontrolle einer elektronischen Steuereinrichtung 25, die zusammen mit der Antriebseinrichtung 7 in einem Hohlraum 24 des Türkämpfers 26 untergebracht ist.

Die Steuereinrichtung 25 erzeugt Steuer- und Schaltbefehle für einen Elektromotor 27, um ihn gesteuert mit elektrischer Antriebsenergie zu versorgen und die jeweilige Motordrehrichtung vorzugeben. Je nach Motordrehrichtung des Elektromotors 27 bewegen sich die Türblätter 3, 5 in Öffnungsbewegungsrichtung oder in Schließbewegungsrichtung. Bei der in den Figuren stark vereinfacht dargestellten Türantriebseinrichtung 7 handelt es sich um einen Seilzugantrieb, bei dem der Elektromotor 27 über einen Transmissionsriemen 29 oder dgl. eine Umlenkrolle 31 rechts oberhalb der Türöffnung 4 antreibt, wobei die Umlenkrolle 31 zwei konzentrisch zur Umlenkrollenachse aneinander angeordnete zylindrische Umlenkrollenabschnitte 33, 35 aufweist, von denen der Umlenkrollenabschnitt 33 einen größeren Durchmesser hat als der Umlenkrollenabschnitt 35. Jeder der beiden Umlenkrollenabschnitte 33, 35 ist von einem jeweiligen Endloszugseil 37, 39 umschlungen und dient zu dessen Antrieb und Umlenkung. Eine zweite Umlenkrolle 41 ist links oberhalb der Türöffnung 4 angeordnet und weist ebenfalls zwei konzentrisch zu ihrer Umlenkrollenachse zueinander angeordnete zylindrische Umlenkrollenabschnitte 43, 45 mit entsprechend unterschiedlichen Durchmessern auf, welche von den Endloszugseilen 37, 39 umschlungen werden und zu deren Umlenkung dienen. Mit dem unteren Trum 36 des um die Umlenkrollenabschnitte 33, 43 mit größerem Durchmesser umlaufenden Endloszugseils 37 ist das schneller laufende Türblatt 3 über ein Mitnehmerelement 47 verbunden, wohingegen mit dem unteren Trum 38 des um die Umlenkrollenabschnitte 35, 45 umlaufenden Endloszugseils 39 das andere Türblatt 5 über ein Mitnehmerelement 49 verbunden ist. Wird der Elektromotor 27 so angesteuert, dass er die Umlenkrolle 31 zur Drehung im Uhrzeigersinn (bezogen auf Figur 1a) antreibt, so bewegen sich die Mitnehmerelemente 47, 49 mit den unteren Trumen 36, 38 in Figur 1a nach links, so dass die Türblätter 3, 5 ebenfalls in Türöffnungsbewegungsrichtung nach links verschoben werden. Wird der Elektromotor 27 so angesteuert, dass er die Umlenkrolle 31 zur Drehung entgegengesetzt dem Uhrzeigersinn (bezogen auf Figur 2a) antreibt, so werden die Türblätter 3, 5 aus ihrer Öffnungsstellung gemäß Figur 2a in Schließbewegungsrichtung nach rechts mit den unteren Trumen 36, 38 bewegt.

Da das Zugseil 37 um die Umlenkrollenabschnitte 33, 43 mit den größeren Durchmessern umläuft, hat es eine größere Umlaufgeschwindigkeit als das andere Zugseil 39, welches um die Umlenkrollenabschnitte 35, 45 mit den kleineren Durchmessern umläuft. Dementsprechend wird das von dem Zugseil 37 mitbewegte Türblatt auch schneller in Türschließbewegungsrichtung und in Türöffnungsbewegungsrichtung verschoben als das von dem Zugseil 39 mitbewegte Türblatt 5. Je nachdem, ob die Steuereinrichtung 25 den Elektromotor 27 zur Drehung im Uhrzeigersinn oder entgegen dem Uhrzeigersinn ansteuert, werden die Türblätter 3, 5 in Türschließbewegungsrichtung oder in Türöffnungsbewegungsrichtung verschoben.

In der Türschließstellung liegt das Türblatt 3 an einem Schließanschlag an.

Im geschlossenen Zustand der Tür, also bei in Türschließstellung befindlicher Türblattanordnung 3,5, wird dem Elektromotor 27 unter Kontrolle der Steuereinrichtung 25 elektrische Energie zugeführt, so dass er eine Schließhaltekraft erzeugt, die vermittels der Antriebseinrichtung 2 auf die Türblätter 3, 5 übertragen wird. Im geschlossenen Zustand der Tür sind die Türblätter 3, 5 somit in Türschließstellung vorgespannt.

In dem Hohlraum 24 des Türkämpfers 26 befindet sich unmittelbar an dem Elektromotor 27 ein Temperatursensor 50 zur Erfassung der Temperatur an dem Elektromotor 27. Der Temperatursensor 50 gibt seine Temperaturmessinformationen über eine entsprechende Datenübertragungsverbindung an die Steuereinrichtung 25 ab.

Befindet sich die Tür im Schließzustand und liegt der Temperaturmesswert (Messtemperatur) des Sensors 50 dabei unter einem bestimmten Temperaturwert, beispielsweise 5 °C, so stellt die Steuereinrichtung 25 bei konstant gehaltener Spannung von beispielsweise 24 VDC einen größeren elektrischen Betriebsstrom für den Elektromotor 27 bereit, indem sie eine Ausgangsstrombegrenzung der betreffenden Stromquelle entsprechend variiert.

Die Stromerhöhung führt zu einer Erwärmung des Elektromotors 27 und dessen Umgebung. Je weiter die Messtemperatur des Sensors 50 absinkt, desto größer wird der bereitgestellte Strom in bestimmten Grenzen eingestellt, so dass auch entsprechend mehr Wärme von dem Elektromotor 27 an dessen Umgebung in dem Türkämpfer 26 abgegeben wird und die Komponenten der Antriebseinrichtung 2 vor einer kritischen Abkühlung geschützt werden.

Steigt die Messtemperatur des Temperatursensors 50 im Schließzustand der Tür wieder über einen bestimmten Wert an, so sorgt die Steuereinrichtung 25 für eine Reduzierung des dem Elektromotor 27 zugeführten elektrischen Stroms, so dass entsprechend weniger Wärme von dem Elektromotor 27 abgegeben wird und ein weiterer Temperaturanstieg möglichst unterbunden wird.

Mit 52 ist noch ein weiterer Temperatursensor gekennzeichnet, der sich au-ßerhalb des Türkämpfers 26 befindet und Informationen über die Temperatur außerhalb der automatischen Tür bereitstellen kann, die ggf. ebenfalls von der Steuereinrichtung 25 bei der Motorsteuerung mitberücksichtigt werden können.

Der Türkämpfer 26 ist mit einem Wärmedämmstoff 54 ausgekleidet, um einen Wärmeaustausch zwischen der Antriebseinrichtung 2 und der Türumgebung gering zu halten.

Es sei an dieser Stelle deutlich betont, dass die vorstehend erläuterte Zugseilantriebseinrichtung 7 lediglich exemplarisch als eine geeignete Antriebseinrichtung für eine erfindungsgemäße automatische Tür vorgestellt wurde. Es kommen auch andere Antriebseinrichtungen, etwa Spindelantriebe, Linearmotorantriebe, Zahnriemenantriebe usw. als Türantriebe infrage.

## Patentansprüche

1. Automatische Tür, insbesondere automatische Aufzugtür, mit
- wenigstens einer Türblattanordnung (3, 5), welche zwischen einer Türschließstellung und einer Türöffnungsstellung bewegbar gelagert und elektromotorisch antreibbar ist,
- einer zumindest teilweise in einem Gehäuse (26) untergebrachten Antriebseinrichtung (7) mit einem steuerbaren Elektromotor (27) als Antriebsmittel für die Türblattanordnung (3, 5) und
- einer Steuereinrichtung (25) zur Steuerung des Elektromotors (27),
- wobei der Elektromotor (27) mittels der Steuereinrichtung (25) dazu ansteuerbar ist, eine Schließhaltekraft auf die Türblattanordnung (3, 5) auszuüben, wenn diese in ihrer Schließstellung ist,
**gekennzeichnet durch**
wenigstens einen Temperatursensor (50, 52) zur Erfassung einer Temperatur an einem Bezugspunkt im Bereich oder/und in der Umgebung der automatischen Tür und zur Abgabe seiner Temperaturmessinformationen an die Steuereinrichtung (25), wobei die Steuereinrichtung (25) dazu eingerichtet ist, die für die Erzeugung der Schließhaltekraft des Elektromotors (27) bereitzustellende elektrische Leistung in Abhängigkeit von der jeweiligen Temperaturinformation des Temperatursensors (50) zu steuern, so dass die elektrische Leistung des Elektromotors (27) mit sinkender Messtemperatur des Temperatursensors (50, 52) zumindest ab Unterschreitung einer bestimmten Messtemperatur zunimmt- und die elektrische Leistung des Elektromotors (27) bei wieder ansteigender Messtemperatur wieder abnimmt.

2. Automatische Tür nach Anspruch 1, **dadurch gekennzeichnet, dass** die Steuereinrichtung (25) dazu eingerichtet ist, den zur Erzeugung der Schließhaltekraft des Elektromotors (27) bereitzustellenden Schließhaltestrom zu variieren, um die elektrische Leistung des Elektromotors (27) in Abhängigkeit von der jeweiligen Temperaturinformation des Temperatursensors (50, 52) zu steuern, so dass der Schließhaltestrom des Elektromotors (27) mit sinkender Messtemperatur des Temperatursensors (50) zumindest ab Unterschreitung einer bestimmten Messtemperatur zunimmt- und der Schließhaltestrom des Elektromotors (27) bei wieder ansteigender Messtemperatur wieder abnimmt.

3. Automatische Tür nach Anspruch 1 oder 2, **dadurch gekennzeichnet, dass** die für die Erzeugung der Schließhaltekraft des Elektromotors (27) bereitzustellende elektrische Leistung in einem Bereich zwischen mindestens 40W und 120W variierbar ist.

4. Automatische Tür nach einem der vorhergehenden Ansprüche, **dadurch gekennzeichnet, dass** der für die Erzeugung der Schließhaltekraft des Elektromotors (27) bereitzustellende Schließhaltestrom in einem Bereich zwischen mindestens 1,5 A und 10 A variierbar ist.

5. Automatische Tür nach einem der vorhergehenden Ansprüche, **dadurch gekennzeichnet, dass** die Steuereinrichtung (25) dazu eingerichtet ist, den Schließhaltestrom des Elektromotors (27) im Wesentlichen konstant zu halten, wenn die Messtemperatur des Temperatursensors (50, 52) einen bestimmten Grenzwert überschreitet.

6. Automatische Tür nach einem der vorhergehenden Ansprüche, **dadurch gekennzeichnet, dass** sie einen das Gehäuse bildenden Türkämpfer (26) aufweist und dass der wenigstens eine Temperatursensor (50, 52) am dem Elektromotor (27) angeordnet- und mit diesem innerhalb des Türkämpfers (26) untergebracht ist.

7. Automatische Tür nach einem der vorhergehenden Ansprüche, **dadurch gekennzeichnet, dass** die Antriebseinrichtung (7) ein an dem Elektromotor (27) angeschlossenes und ebenfalls in dem Gehäuse (26) untergebrachtes Getriebe umfasst.

8. Automatische Tür nach einem der vorhergehenden Ansprüche, **dadurch gekennzeichnet, dass** das Gehäuse (26) zumindest an einem Komponenten der Antriebseinrichtung einschließlich Elektromotor (27) enthaltenden Kammerbereich des Gehäuses (26) thermisch gedämmt ist.

9. Automatische Tür nach einem der vorhergehenden Ansprüche, **dadurch gekennzeichnet, dass** es eine Schiebetür, insbesondere Schiebetür einer Aufzugskabine ist.

## Claims

1. Automatic door, in particular an automatic lift door, comprising
- at least one door leaf arrangement (3, 5), which is mounted such that it can move between a closed position and an open position of the door and can be driven by means of an electric motor,
- a drive device (7), which is housed in a housing (26) at least in part, and comprises a controllable electric motor (27) as the drive means for the door leaf arrangement (3, 5), and
- a control device (25) for controlling the electric motor (27),
- it being possible for the electric motor (27) to be actuated by means of the control device (25) in order to exert a closing holding force on the door leaf arrangement (3, 5) when said door leaf arrangement is in its closed position,
**characterised by**
at least one temperature sensor (50, 52) for recording the temperature at a reference point in the region of and/or in the area around the automatic door and for outputting the measured temperature information thereof to the control device (25), the control device (25) being designed to control the electrical power that is to be provided in order to generate the closing holding force of the electric motor (27) on the basis of the particular temperature information from the temperature sensor (50) such that the electrical power of the electric motor (27) increases as the temperature measured by the temperature sensor (50, 52) decreases, at least once the measured temperature has fallen below a specific measured temperature, and the electrical power of the electric motor (27) decreases again when the measured temperature increases again.

2. Automatic door according to claim 1, **characterised in that** the control device (25) is designed to vary the closing holding current that is to be provided in order to generate the closing holding force of the electric motor (27) in order to control the electrical power of the electric motor (27) on the basis of the particular temperature information from the temperature sensor (50, 52) such that the closing holding current of the electric motor (27) increases as the temperature measured by the temperature sensor (50) decreases, at least once the measured temperature has fallen below a specific measured temperature, and the closing holding current of the electric motor (27) decreases again when the measured temperature increases again.

3. Automatic door according to either claim 1 or claim 2, **characterised in that** the electrical power to be provided in order to generate the closing holding force of the electric motor (27) can vary in a range of between at least 40 W to 120 W.

4. Automatic door according to any of the preceding claims, **characterised in that** the closing holding current that is to be provided in order to generate the closing holding force of the electric motor (27) can vary in a range of between at least 1.5 A and 10 A.

5. Automatic door according to any of the preceding claims, **characterised in that** the control device (25) is designed to keep the closing holding current of the electric motor (27) substantially constant when the temperature measured by the temperature sensor (50, 52) exceeds a specific threshold value.

6. Automatic door according to any of the preceding claims, **characterised in that** said door comprises a door header (26) that forms the housing, and **in that** the at least one temperature sensor (50, 52) is arranged on the electric motor (27) and is housed inside the door header (26) together with said motor.

7. Automatic door according to any of the preceding claims, **characterised in that** the drive device (7) comprises a transmission that is connected to the electric motor (27) and is likewise housed in the housing (26).

8. Automatic door according to any of the preceding claims, **characterised in that** the housing (26) is thermally insulated at least in a chamber region of the housing (26) that contains components of the drive device, including the electric motor (27).

9. Automatic door according to any of the preceding claims, **characterised in that** said door is a sliding door, in particular a sliding door for a lift car.

## Revendications

1. Porte automatique, en particulier porte automatique d'ascenseur, avec
- au moins un agencement de vantail de porte (3, 5), qui est monté de manière mobile entre une position de fermeture de la porte et une position d'ouverture de la porte et qui peut être entraîné par un moteur électrique,
- un dispositif d'entraînement (7), qui est logé au moins partiellement dans un boîtier (26) avec un moteur électrique commandable (27) comme moyen d'entraînement pour l'agencement de vantail de porte (3, 5), et
- un dispositif de commande (25) pour commander le moteur électrique (27),
- le moteur électrique (27) pouvant être actionné au moyen du dispositif de commande (25) afin d'exercer une force de maintien de fermeture sur l'agencement de vantail de porte (3, 5) lorsque celui-ci se trouve dans sa position fermée,
**caractérisé par**
au moins un capteur de température (50, 52) pour détecter une température à un point de référence dans la zone et/ou dans l'environnement de la porte automatique et pour sortir son information de mesure de température vers le dispositif de commande (25), le dispositif de commande (25) étant configuré pour commander la puissance électrique à fournir pour générer la force de maintien de fermeture du moteur électrique (27) en fonction de l'information de température respective du capteur de température (50), de sorte que la puissance électrique du moteur électrique (27) est commandée en fonction de l'information de température du capteur de température (50), de sorte que la puissance électrique du moteur électrique (27) augmente lorsque la température de mesure du capteur de température (50, 52) diminue, au moins à partir d'une certaine température de mesure, et la puissance électrique du moteur électrique (27) diminue à nouveau lorsque la température de mesure augmente à nouveau.

2. Porte automatique selon la revendication 1, **caractérisée en ce que** le dispositif de commande (25) est configuré pour faire varier le courant de maintien de fermeture à prévoir pour générer la force de maintien de fermeture du moteur électrique (27), afin de commander la puissance électrique du moteur électrique (27) en fonction de l'information de température respective du capteur de température (50, 52), de sorte que le courant de maintien de fermeture du moteur électrique (27) augmente lorsque la température de mesure du capteur de température (50) diminue, au moins lorsque la température tombe en dessous d'une certaine température de mesure, et le courant de maintien de fermeture du moteur électrique (27) diminue à nouveau lorsque la température de mesure augmente à nouveau.

3. Porte automatique selon la revendication 1 ou 2, **caractérisée en ce que** la puissance électrique à fournir pour générer la force de maintien de fermeture du moteur électrique (27) est variable dans une plage comprise entre au moins 40W et 120W.

4. Porte automatique selon l'une des revendications précédentes, **caractérisée en ce que** le courant de maintien de fermeture à fournir pour générer la force de maintien de fermeture du moteur électrique (27) est variable dans une plage comprise entre au moins 1,5A et 10A.

5. Porte automatique selon l'une des revendications précédentes, **caractérisée en ce que** le dispositif de commande (25) est agencé pour maintenir sensiblement constant le courant de maintien de fermeture du moteur électrique (27) lorsque la température de mesure du capteur de température (50, 52) dépasse une certaine valeur limite.

6. Porte automatique selon l'une des revendications précédentes, **caractérisée en ce qu'**elle comprend une traverse de porte (26) formant le logement et **en ce que** l'au moins un capteur de température (50, 52) est disposé sur le moteur électrique (27)-et logé avec ce dernier à l'intérieur de la traverse de porte (26).

7. Porte automatique selon l'une des revendications précédentes, **caractérisée en ce que** le dispositif d'entraînement (7) comprend une transmission reliée audit moteur électrique (27) et également logé dans ledit boîtier (26).

8. Porte automatique selon l'une des revendications précédentes, **caractérisée en ce que** le boîtier (26) est isolé thermiquement au moins au niveau d'une zone de chambre du boîtier (26) contenant des composants du dispositif d'entraînement comprenant le moteur électrique (27).

9. Porte automatique selon l'une des revendications précédentes, **caractérisée en ce qu'**elle est une porte coulissante, notamment une porte coulissante d'une cabine d'ascenseur.
